# EUROPÄISCHE PATENTSCHRIFT

(11) **EP 2 698 072 B1**
(45) Veröffentlichungstag und Bekanntmachung des Hinweises auf die Patenterteilung: **01.07.2015**
(21) Anmeldenummer: 13178798.8
(22) Anmeldetag: 31.07.2013
(51) Int. Cl.: A42B 3/04

(54) **Schutzhelm mit Einstecktasche**
Protective helmet with insert pocket
Casque de protection avec poche

(30) Priorität: 14.08.2012 DE 202012007814 U
(43) Veröffentlichungstag der Anmeldung: 19.02.2014
(73) Patentinhaber: Engelhard, Jörg, 51503 Rösrath (DE)
(72) Erfinder: Engelhard, Jörg, 51503 Rösrath (DE)
(74) Vertreter: Von Kreisler Selting Werner - Partnerschaft von Patentanwälten und Rechtsanwälten mbB

(56) Entgegenhaltungen:
- US-A- 4 442 551
- US-A1- 2004 199 982
- US-B1- 6 497 493
- US-B1- 6 616 294

## Beschreibung

Die Erfindung betrifft einen Schutzhelm mit einer konvex nach außen gewölbten Helmschale.

Schutzhelme dienen zum Schutz des Kopfes einer Person vor Verletzungen durch Stöße, beispielsweise durch herabfallende Gegenstände. Die üblichen Schutzhelme werden auf Baustellen, in Tunnelbauten, Kraftwerken und ähnlichen Einrichtungen, in denen ein erhöhtes Gefahrenpotential herrscht, benutzt. Bekannt ist es, an Schutzhelmen weiteres Zubehör in Form von Anbauteilen lösbar zu befestigen. Bei derartigem Zubehör kann es sich um einen Helmbügelgehörschutz und/oder um ein Visier zum Schutz von Gesicht und/oder der Augen handeln. Typischerweise werden derartige Anbauteile von außen an dem Helm lösbar festgesteckt, siehe zum Beispiel US 6,616,294.

Der Erfindung liegt die Aufgabe zugrunde, eine einfache und stabile Befestigungsmöglichkeit für Anbauteile an einem Schutzhelm zu schaffen.

Der erfindungsgemäße Schutzhelm ist durch den Anspruch 1 definiert. Auf einander gegenüberliegenden Seiten der Helmschale des Schutzhelms sind außen Einschubtaschen vorgesehen, die nach oben offen und in Draufsicht oval ausgebildet sind. Die Einschubtaschen schaffen eine stabile und einfach herzustellende Struktur zur Befestigung der Anbauteile.

Vorzugsweise wird jede der beiden Einschubtaschen durch einen nach außen von der Außenseite der Helmschale abstehenden Taschenrand gebildet, der eine in Draufsicht ovale Innenwand bildet und umschließt. Die Innenwand ist dabei vorzugsweise von zwei im Wesentlichen geraden und im Wesentlichen parallelen Seitenabschnitten und zwei halbzylindrischen, vertikal aufragenden und die beiden Seitenabschnitte miteinander verbindenden Wandabschnitten gebildet.

Der Taschenrand der Einschubtasche kann eine Stärke von 1,5 - 3,0 mm aufweisen. Eine bevorzugte Wandstärke liegt im Bereich von 2,0 - 2,5 mm.

Jeder Taschenrand weist eine nach außen weisende Außenwand auf, die aus einer geraden Seitenwand, einer Heckwand und einer Stirnwand gebildet ist. Die Seitenwand, die Heckwand und Stirnwand sind dabei als vertikale, ebene Flächen ausgebildet, wobei Seitenwand und Heckwand sowie Seitenwand und Stirnwand jeweils eine gemeinsame, abgerundete Vertikalkante bilden. Durch die runden Formen von Außen- und/oder Innenwand ist die Einschubtasche insbesondere bei seitlichem Aufprall eines Gegenstands auf den Helm stabil und bruchsicher ausgebildet.

Die Helmschale weist typischerweise einen unteren umlaufenden Helmrand auf, durch den jede Einschubtasche hindurch verläuft. Das heißt mit anderen Worten, dass jede Einschubtasche eine Öffnung durch den Helmrand von außen nach innen bildet. Hierbei ist es von besonderem Vorteil, wenn der Taschenrand oben auf den Helmrand aufgesetzt ist.

Zur weiteren Verstärkung kann innenseitig eine Verstärkungsnase vorgesehen sein, die in den Helmrand übergeht.

Im Folgenden wird anhand der Figuren ein Ausführungsbeispiel der Erfindung näher erläutert. Es zeigen:
- Fig. 1: eine seitliche Ansicht des Schutzhelms,
- Fig. 2: eine Draufsicht aus Richtung des Pfeils II in Fig. 1 und
- Fig. 3: ein Detail gemäß Fig. 2.

Der Schutzhelm 10 weist eine konvex nach außen gewölbte Helmschale 12 auf, die mit einem unteren, umlaufenden Helmrand 27 versehen ist. Der Helm 10 weist eine Stirnseite 30, eine Heckseite 32 und zwei einander gegenüberliegende Seite 34 auf.

Auf jeder der beiden Außenseiten 34 des Schutzhelms 10 ist eine Einschubtasche 14 ausgebildet, die einen oben auf den Helmrand 27 aufgesetzten Taschenrand 16 aufweist. In dem Detail gemäß Fig. 3 ist zu erkennen, dass jeder Taschenrand 16 eine Innenwand 18 und eine Außenwand 20 aufweist. In der Draufsicht gemäß den Fign. 2 und 3 auf den Schutzhelm 10 ist zu erkennen, dass die Innenwand 18 oval ausgebildet ist, mit zwei im Wesentlichen geraden und im Wesentlichen parallel zueinander angeordneten, langgestreckten Seitenabschnitten und zwei die beiden Seitenabschnitte miteinander verbindenden halbzylindrischen Wandabschnitten. Die Stärke des Taschenrands 16 beträgt ca. 2 mm.

Die Außenwand 20 besteht aus einer flachen, ebenen und vertikal angeordneten Seitenwand 22, einer Stirnwand 24 und einer Heckwand 26. Heck- und Stirnwand 24, 26 sind ebenfalls flach, gerade und vertikal angeordnet und sind durch runde Vertikalkanten mit der Seitenwand 22 verbunden.

Die vertikalen Verbindungskanten sind in dem Detail gemäß Fig. 3 als abgerundete Ecken zwischen der Stirnwand 24 und der Seitenwand 22 sowie zwischen der Heckwand 26 und der Seitenwand 22 zu erkennen.

Die Einschubtasche 14 läuft, wie durch die verdeckte gestrichelte Linie in Fig. 1 dargestellt, durch den Helmrand 27 hindurch. Der Taschenrand 16 ist dabei oben auf den Helmrand 27 aufgesetzt. Die der Seitenwand 22 zugeordnete Innenwand 18 ist mit einer flachen Verstärkungsnase 28 versehen, die sich nach unten bis in den Bereich des Helmrandes 27 erstreckt und die Einschubtasche 14 im Bereich des Helmrandes verstärkt.

## Patentansprüche

1. Schutzhelm (10) mit einer konvex gewölbten Helmschale (12),
**dadurch gekennzeichnet, dass**
außen aufeinander gegenüberliegenden Seiten der Helmschale nach oben offene Einstecktaschen (14) vorgesehen sind, die in der Draufsicht eine ovale Form aufweisen.

2. Schutzhelm (10) nach Anspruch 1, **dadurch gekennzeichnet, dass** die Einschubtaschen (14) durch einen außen von der Helmschale (12) abstehenden Taschenrand (16), der eine in Draufsicht ovale Innenwand der Einschubtasche bildet, gebildet werden.

3. Schutzhelm (10) nach Anspruch 2, **dadurch gekennzeichnet, dass** die ovale Innenwand aus zwei langgestreckten, im Wesentlichen geraden und zueinander parallelen Seitenabschnitten und zwei die beiden Seitenabschnitte miteinander verbindenden halbzylindrischen Wandabschnitten besteht.

4. Schutzhelm (10) nach Anspruch 2 oder 3, **dadurch gekennzeichnet, dass** der Taschenrand eine Stärke zwischen 1,5 und 3,0 mm und vorzugsweise von ca. 2 mm aufweist.

5. Schutzhelm (10) nach Anspruch 3 oder 4, **dadurch gekennzeichnet, dass** der Taschenrand (16) eine nach außen von der Helmschale (12) abstehende Außenwand (20) aufweist, die aus einer langgestreckten Seitenwand und zwei quer zu der Seitenwand angeordneten kurzen Heck- bzw. Stirnwänden (26, 24) besteht, wobei zwischen der Stirnwand (24) und der Seitenwand (22) und zwischen der Heckwand (26) und der Seitenwand (22) jeweils eine abgerundete Ecke mit konstantem Radius gebildet ist.

6. Schutzhelm (10) nach einem der Ansprüche 3 - 5, **dadurch gekennzeichnet, dass** die Helmschale (12) einen unteren, abstehenden Helmrand (27) aufweist, durch den die Einschubtaschen (14) hindurch verlaufen.

7. Schutzhelm (10) nach Anspruch 6, **dadurch gekennzeichnet, dass** der Taschenrand (16) jeder Einschubtasche oben auf den Helmrand (27) aufgesetzt ist.

8. Schutzhelm (10) nach Anspruch 6 oder 7, **dadurch gekennzeichnet, dass** der Taschenrand (16) jeder Einschubtasche (14) eine in den Helmrand (27) übergehende Verstärkungsnase (28) aufweist.

## Claims

1. A protective helmet (10) with a convex helmet shell (12),
**characterized in that**
insert pockets (14) open to the top are provided on the outer side of the helmet shell on opposite sides, the insert pockets having an oval shape in top plan view.

2. The protective helmet (10) of claim 1, **characterized in that** the insert pockets (14) are formed by a pocket edge (16) projecting from the outer side of the helmet shell (12) and forming an oval inner wall of the insert pocket, seen in top plan view.

3. The protective helmet (10) of claim 2, **characterized in that** the oval inner wall comprises two elongated, substantially straight and mutually parallel side sections and two semi-cylindrical wall sections connecting the two side sections.

4. The protective helmet (10) of claim 2 or 3, **characterized in that** the pocket edge has a thickness between 1.5 and 3.0 mm and preferably about 2.0 mm.

5. The protective helmet (10) of claim 3 or 4, **characterized in that** the pocket edge (16) comprises an outer wall (20) protruding outward from the helmet shell (12), which wall is formed by an elongated side wall and two short aft and front walls (26, 24) arranged transversely to the side wall, wherein a rounded corner with a constant radius is formed between the front wall (24) and the side wall (22) and between the aft wall (26) and the side wall (22), respectively.

6. The protective helmet (10) of one of claims 3-5, **characterized in that** the helmet shell (12) has a lower protruding helmet edge (27) through which the insert pockets (14) extend.

7. The protective helmet (10) of claim 6, **characterized in that** the pocket edge (16) of each insert pocket is set on the top of the helmet edge (27).

8. The protective helmet (10) of claim 6 or 7, **characterized in that** the pocket edge (16) of each insert pocket (14) has a reinforcing nose (28) passing into the helmet edge (27).

## Revendications

1. Casque de protection (10) pourvu d'une coque (12) à courbure convexe,
**caractérisé en ce que**
sont prévues à l'extérieur, sur des faces opposées de la coque de casque, des poches d'insertion (14) ouvertes vers le haut, qui présentent, vues en plan, une forme ovale.

2. Casque de protection (10) selon la revendication 1, **caractérisé en ce que** les poches d'insertion (14) sont formées par un bord de poche (16) dépassant à l'extérieur de la coque de casque (12), lequel bord forme une paroi interne de la poche d'insertion, de forme ovale vue en plan.

3. Casque de protection (10) selon la revendication 2, **caractérisé en ce que** la paroi interne ovale est constituée de deux parties latérales allongées, sensiblement rectilignes et parallèles entre elles, et de deux parties de paroi semi-cylindriques reliant entre elles les deux parties latérales.

4. Casque de protection (10) selon la revendication 2 ou 3, **caractérisé en ce que** le bord de poche a une épaisseur comprise entre 1,5 et 3,0 mm et, de préférence, une épaisseur d'env. 2 mm.

5. Casque de protection (10) selon la revendication 3 ou 4, **caractérisé en ce que** le bord de poche (16) présente une paroi externe (20) dépassant à l'extérieur de la coque de casque (12), qui est constituée d'une paroi latérale allongée et de deux parois courtes arrière et frontale (26, 24) disposées transversalement à la paroi latérale, un angle arrondi à rayon constant étant formé respectivement entre la paroi frontale (24) et la paroi latérale (22) et entre la paroi arrière (26) et la paroi latérale (22).

6. Casque de protection (10) selon l'une des revendications 3 à 5, **caractérisé en ce que** la coque de casque (12) présente un bord de casque (27) inférieur en saillie, à travers lequel s'étendent les poches d'insertion (14).

7. Casque de protection (10) selon la revendication 6, **caractérisé en ce que** le bord (16) de chaque poche d'insertion est appliqué sur le bord de casque (27).

8. Casque de protection (10) selon la revendication 6 ou 7, **caractérisé en ce que** le bord de poche (16) de chaque poche d'insertion (14) présente un nez de renforcement (28) s'insérant dans le bord de casque (27).
